# EUROPÄISCHE PATENTANMELDUNG

(11) **EP 4 647 703 A1**
(43) Veröffentlichungstag der Anmeldung: **12.11.2025**
(21) Anmeldenummer: 25172337.5
(22) Anmeldetag: 24.04.2025
(51) Int. Cl.: F28D 17/02, F24F 7/06, F24F 12/00, F28F 1/42, F28F 1/12, F28D 7/10

(54) **WÄRMETAUSCHER MIT WÄRMETAUSCHERSTÄBEN**

(30) Priorität: 08.05.2024 DE 102024113042
(71) Anmelder: LUNOS Lüftungstechnik GmbH & Co. KG für Raumluftsysteme, 13593 Berlin (DE)
(72) Erfinder: Merscher, Michael, 13593 Berlin (DE)
(74) Vertreter: Eisenführ Speiser

(57) **Zusammenfassung**

Wärmetauscher (100) ausgebildet als Gas-Festkörper-Wärmetauscher umfassend mindestens einen Träger (10, 15, 20) mit einer Vielzahl von an dem Träger angeordneten Wärmetauscherstäben (30), wobei die Wärmetauscherstäbe sich strahlenförmig von dem Träger erstrecken.

## Beschreibung

Die Erfindung betrifft einen Wärmetauscher umfassend wenigstens einen Träger und mit an dem Träger angeordneten Wärmetauscherstäben, ein Wärmetauschersystem, ein Lüftungsgerät und ein Doppel-Lüftungsgerät.

Sanierte und neue Wohngebäude müssen nach aktueller gesetzlicher Lage nahezu luftdicht sein. Die früher übliche Fugenlüftung wird daher zunehmend durch aktive Lüftungskonzepte ersetzt. Hierbei kommen Wohnungslüftungssysteme zum Einsatz, deren Aufgabe es ist, Außenluft bedarfsgerecht zuzuführen und Abluft nach außen zu transportieren.

Solche Lüftungssysteme basieren auf einer bedarfsgerechten Durchströmung des gesamten Wohnbereichs. Zur Minimierung des Platzbedarfes wurden bereits dezentrale Systeme mit Wärmetauschern entwickelt, wie beispielsweise in DE 10 2011 080 358 sowie in DE 10 2014 200 538 beschrieben. Als Wärmetauscher werden hier bevorzugt einstückige Keramikwärmetauscher eingesetzt. Die Herstellung derartiger Keramikwärmetauscher ist teuer und energieaufwendig, darüber hinaus können Keramikwärmetauscher nach ihrer Herstellung nur schwierig in ihrer Länge an Einbaugegebenheiten angepasst werden.

Nachfolgend bezeichnet der Begriff "Gas" neben einem einzelnen Gas auch Zusammensetzungen aus mehreren Gasen.

Wärmetauscher sind Vorrichtungen zur Übertragung thermischer Energie von einem Stoffstrom auf einen anderen.

Regeneratoren sind Wärmetauscher, die einen Wärmespeicher nutzen, um thermische Energie eines heißeren Mediums zu speichern und anschließend auf ein kälteres Medium zu übertragen. Insbesondere werden Regeneratoren in Form von Gas-Festkörper-Wärmetauscher eingesetzt. Gas-Festkörper-Wärmetauscher sind darauf ausgelegt thermische Energie eines heißeren Gases auf ein kälteres Gas zu übertragen. Dabei wird die thermische Energie des heißeren Gases zunächst in einem Wärmespeicher zwischengespeichert und anschließend an das kältere Gas abgegeben. Zu diesem Zweck durchläuft zunächst das heißere Gas den Wärmetauscher und erwärmt den Wärmespeicher. Anschließend durchläuft das kühlere Gas den Wärmetauscher und nimmt die von dem Wärmespeicher gespeicherte thermische Energie auf, infolge dessen der Wärmespeicher abkühlt und sich das zuvor kühlere Gas erwärmt. In der Regel durchlaufen die beiden Gase den Regenerator zeitversetzt und in entgegengesetzter Richtung.

Rekuperatoren sind Vorrichtungen zur Übertragung thermischer Energie eines heißeren Gases auf ein kälteres Gas, wobei für die beiden Gasströme dedizierte und fluidisch voneinander getrennte Strömungsführungen bestehen, die jedoch thermisch gekoppelt sind. Durch die thermische Kopplung der beiden Strömungsführungen gibt das heißere Gas kontinuierlich thermische Energie an das kältere Gas ab, ohne dass zwingend ein Wärmespeicher benötigt wird. In der Regel werden die beiden Gasströme in entgegengesetzter Richtung durch die Rekuperatoren gefördert.

Relevante Parameter für die Effizienz von Wärmetauschern sind Materialeigenschaften wie bspw. die Wärmeleitfähigkeit des Wärmespeichers und die geometrische Führung der Medien durch den Wärmetauscher.

Für Wärmespeicher in Regeneratoren werden bspw. Speichermassen aus Kupfer oder keramische Speichermassen aufgrund ihrer guten Wärmeleitfähigkeit verwendet.

Im Bereich der Wohnraumlüftung ist es üblich Systeme aus Wärmetauschern und Ventiltoren als Belüftungs- und Wärmerückgewinnungsanlagen in Hausfassaden einzubauen. Die in derartigen Systemen verwendeten Wärmetauscher sind häufig Regeneratoren, da sich deren versetzte Arbeitsweise für diesen Anwendungsbereich eignet. Wärmere und ggf. sauerstoffärmere Luft wird aus einem Innenraum mittels eines Ventilators durch den Wärmetauscher in eine Außenumgebung abgegeben. Dabei speichert der Wärmespeicher des Wärmetauschers einen Großteil der thermischen Energie der abgegebenen Innenraumluft. Anschließend wird durch den Ventilator kältere und sauerstoffreichere Frischluft aus der Außenumgebung durch den Wärmetauscher in den Innenraum gefördert. Dabei nimmt die kältere Frischluft die in dem Wärmespeicher zwischengespeicherte thermische Energie auf und erwärmt sich. Im Ergebnis wird dem Innenraum sauerstoffreichere und temperierte Frischluft zugeführt, wodurch der Innenraum nicht abkühlt und Heizungsenergie eingespart werden kann. Wünschenswert ist ein effizienter Wärmetauscher mit geringeren Material- und Herstellungskosten.

An dieser Stelle setzt die Erfindung an, deren Aufgabe es ist, einen hinsichtlich Kosten und/oder Wärmerückgewinnung verbesserten Wärmetauscher bereitzustellen

Diese Aufgabe wird gemäß einem ersten Aspekt der Erfindung gelöst durch einen Wärmetauscher ausgebildet als Gas-Festkörper-Wärmetauscher, der mindestens einen Träger umfasst. An dem mindestens einen Träger ist eine Vielzahl von Wärmetauscherstäben angeordnet. Die Wärmetauscherstäbe erstrecken sich vom Träger.

Der Erfindung liegt die Erkenntnis zugrunde, dass für eine effektive Wärmeübertragung von thermischer Energie eines Gases auf einen Wärmetauscher oder von dem Wärmetauscher auf ein Gas häufige Kollisionen zwischen dem Gas und dem Wärmetauscher wichtig sind. Dies wird besonders durch eine Strömungsführung des Mediums durch den Wärmetauscher begünstigt, die weitestgehend nicht geradlinig durch den Wärmetauscher verläuft, sondern das Gas bspw. durch gewundene oder verzweigte Kanäle durch den Wärmetauscher führt. Hierdurch kommt es zu häufigen Kollisionen zwischen dem Gas und dem Wärmetauscher, und dadurch zu einer Wärmeübertragung zwischen dem Gas und dem Wärmetauscher. Weiter ist eine turbulente Strömung des Mediums durch den Wärmetauscher einer effektiven Wärmeübertragung besonders zuträglich, da sie ein häufiges Kollidieren von Gaspartikeln mit dem Wärmetauscher fördert.

Aufbauend auf dieser Erkenntnis umfasst die Erfindung die Erkenntnis, dass der erfindungsgemäße Aufbau des Wärmetauschers mit einer Vielzahl von Wärmetauscherstäben ein durch den Wärmetauscher strömendes Gas in einer Strömungsbewegung stark umlenkt und indem das Gas wiederholt durch die Umlenkung mit der Vielzahl von Wärmetauscherstäben kollidiert hieraus eine besonders effektive Wärmeübertragung zwischen dem Gas und den Wärmetauscherstäben resultiert.

Weiter liegt der Erfindung die überraschende Erkenntnis zugrunde, dass in einem Wärmetauscher mit einer derart hohen Effizienz in der Wärmeübertragung zwischen Gas und Festkörper auf Materialien im Wärmetauscher mit besonders guter Wärmeleitfähigkeit verzichtet werden kann, wodurch produktionsseitige und materialseitige Kosten verringert werden können, da durch die im Wärmetauscher verbesserte Wechselwirkung von Gas und Festkörper auf Grund der erhöhten Zahl an Kollisionen auch bei Materialien mit vergleichsweise niedrigen Wärmeleitfähigkeiten ausreichend hohe Effizienzen erreicht werden können.

Der mindestens eine Träger kann ein Hohlprofil oder ein Vollprofil aufweisen. Ein Träger mit einem Hohlprofil kann einen Strömungskanal in seinem Inneren einschließen, wobei sich der Strömungskanal in Längsrichtung des Trägers von einer Stirnfläche zu einer anderen Stirnfläche des Trägers erstrecken kann. Ein solcher Strömungskanal kann somit in Längsrichtung der Träger durchströmt werden. Mehrere konzentrisch ineinander liegende Träger mit Hohlprofilen können zwischen sich mehrere Strömungskanäle einschließen.

Vorteilhafte Weiterbildungen der Erfindung sind den Unteransprüchen und der nachfolgenden Beschreibung zu entnehmen und geben im Einzelnen vorteilhafte Möglichkeiten an, das oben erläuterte Konzept im Rahmen der Aufgabenstellung sowie hinsichtlich weiterer Vorteile zu realisieren.

Bevorzugt ist wenigstens ein Wärmetauscherstab in wenigstens einer orthogonal zu einer Längsachse des Wärmetausches angeordneten Ebene angeordnet. Bevorzugt ist jeweils eine Vielzahl von Wärmetauscherstäben in einer Vielzahl von, insbesondere orthogonal zu der Längsachse des Wärmetauschers angeordneten, Ebenen angeordnet.

In einer bevorzugten Ausführungsform des Wärmetauschers ist der mindestens eine Träger ein Innenträger, von dessen Außenfläche sich die Wärmetauscherstäbe erstrecken, oder ein Außenträger, von dessen Innenfläche sich die Wärmetauscherstäbe erstrecken, oder ein Mittelträger, von dessen Innenfläche und Außenfläche sich die Wärmetauscherstäbe, erstrecken.

Der Außenträger und der Mittelträger können jeweils durch Hohlprofile gebildet sein. Der der Mittelträger kann insbesondere in Ausführungsformen mit Mittelträger und Außenträgen einen kleineren Durchmesser als der Außenträger aufweisen, sodass der Mittelträger innerhalb des Außenträgers angeordnet sein kann. Der Innenträger kann ein Vollprofil aufweisen, dass innerhalb eines Außenträgers und/oder eines Mittelträgers angeordnet sein kann. Bei einer Kombination von Innen-, Mittel- und/oder Außenträger können die Träger konzentrisch ineinander liegend angeordnet. Grundsätzlich kann der Wärmetauscher einen einzelnen Träger oder eine Kombination mehrerer, insbesondere konzentrisch ineinander liegender, Träger aufweisen.

So kann ein Wärmetauscher zum Beispiel nur einen Außenträger aufweisen oder nur einen Innenträger. Auch kann ein Wärmetauscher durch einen Außenträger und einen Mittelträger und einen Innenträger gebildet sein, die konzentrisch ineinander liegen. Es ist auch möglich, dass mehrere Mittelträger zwischen einem Außenträger und einem Innenträger oder nur innerhalb eines Außenträgers angeordnet sind.

Insbesondere die Verwendung eines Mittelträgers kann bei einer fluidisch dichten Ausführung des Mittelträgers eine fluidisch voneinander getrennte aber thermisch gekoppelte Führung von zwei Luftströmungen durch den Wärmetauscher, ermöglichen. Der mindestens eine Träger kann in einer weiteren Ausführungsform auch Aussparungen aufweisen.

Durch die Ausbildung des mindestens einen Trägers als Innen-, Mittel- oder Außenträger ergibt sich eine Vielzahl an Freiheitsgraden in der funktionalen Gestaltung des Wärmetauschers, durch die dessen Effektivität gesteigert werden kann. Insbesondere kann über Kombinationen unterschiedlicher Träger auch eine Dichte an Wärmetauscherstäben des Wärmetauschers erhöht und damit die Effizienz des Wärmetauchers gesteigert werden kann. Ist eine geringe Länge des Wärmetauschers gefordert, kann beispielsweise die Dichte der Wärmetauscherstäbe in dem Wärmetauscher erhöht und eine hohe Effizienz des Wärmetauschers beibehalten werden.

In einer weiteren vorteilhaften Ausführungsform des Wärmetauschers sind die Wärmetauscherstäbe derart angeordnet, dass die Wärmetauscherstäbe in einer Draufsicht auf eine Stirnfläche des Wärmetauschers betrachtet eine geschlossene Fläche ergeben.

Für eine effektive Wärmeübertragung ist es vorteilhaft, dass das Gas so oft wie möglich in seiner Strömungsbewegung umgelenkt wird. Vorzugsweise sollten den Wärmetauscher passierende Gasmoleküle keinen Pfad nehmen können, auf dem es nicht bzw. nur wenig zu Kollisionen mit den Wärmetauscherstäben kommt. Eine Anordnung der Wärmetauscherstäbe derart, dass sie eine geschlossene Fläche bilden bei einer Draufsicht auf die Stirnfläche des Wärmetauschers, führt daher zu einer hohen Effizienz, weil direkte Passagen des Wärmetauschers ohne Kollision vermieden werden.

In einer weiter bevorzugten Ausführungsform des Wärmetauschers wird ein Wärmetauscherstab in der Draufsicht auf die Stirnfläche des Wärmetauschers von einem weiteren Wärmetauscherstab verdeckt. Bevorzugt wird eine Vielzahl von Wärmetauscherstäben von einer Vielzahl an weiteren Wärmetauscherstäben in der Draufsicht auf die Stirnfläche des Wärmetauscherstabes verdeckt.

Durch eine versetzte Anordnung der Wärmetauscherstäbe werden geradlinige Durchtrittspfade durch den Wärmetauscher noch stärker verhindert. Gasmoleküle, die den Wärmetauscher passieren, werden durch die versetzte Anordnung der Wärmetauscherstäbe zwangsläufig mit einer Vielzahl an Wärmetauscherstäben kollidieren und umgelenkt werden, was einen verbesserten Wärmeaustausch zwischen dem Gas und den Wärmetauscherstäben fördert.

In Rahmen einer weiteren vorteilhaften Ausführung des Wärmetauschers bildet der Außenträger ein Gehäuse oder ist in ein Gehäuse integriert. Hieraus ergibt sich vorteilhaft eine kompakte Bauweise des Wärmetauschers, in dem der Außenträger neben seiner Funktion als Träger von Wärmetauscherstäben zeitgleich auch das Gehäuse des Wärmetauschers bildet.

In einer weiteren vorteilhaften Ausführungsform des Wärmetauschers sind mehrere der Wärmetauscherstäbe innerhalb mindestens einer, bevorzugt orthogonal zur Längsachse des Wärmetauschers angeordneten Ebene, in gleichmäßigen oder ungleichmäßigen Abständen zueinander auf dem Träger angeordnet und/oder sind die Ebenen zueinander gleich oder ungleich beabstandet. Hierüber können sowohl regelmäßige Strukturen realisiert werden, die insbesondere fertigungstechnisch einfacher zu realisieren sein können als auch unregelmäßige Strukturen, die durch vermehrte ungleichmäßige Umlenkungen der Gasströmung zu einer erhöhten Effizienz beitragen.

In einer weiteren vorteilhaften Ausführungsform des Wärmetauschers hat der wenigstens eine Träger einen kreisrunden, ovalen, rechteckigen oder polygonalen Querschnitt.

In einer weiteren vorteilhaften Ausführungsform des Wärmetauschers sind jeweils mehrere Wärmetauscherstäbe, insbesondere alle Wärmetauscherstäbe gleich aufgebaut. Hieraus ergibt sich vorteilhaft eine vereinfachte Fertigung der Wärmetauscherstäbe.

In einer weiteren vorteilhaften Ausführungsform des Wärmetauschers weisen die Wärmetauscherstäbe jeweils einen runden, ovalen, rechteckigen oder polygonalen Querschnitt auf und die Länge der Wärmetauscherstäbe beträgt ein Vielfaches der größten Querschnittsabmessung der Wärmetauscherstäbe.

Durch unterschiedliche Querschnitte der Wärmetauscherstäbe kann das durch den Wärmetauscher strömende Gas weiter verzögert und stärker umgelenkt werden. Während glatte und stromlinienförmige Querschnitte einfacher zu fertigen sind, können zum Beispiel polygonale Querschnitte an ihren Ecken für zusätzliche Verwirbelungen des durch den Wärmetauscher strömenden Gases sorgen. Hierdurch kann eine weitere Steigerung der Effizienz des Wärmetauschers erzielt werden. Weiter vorteilhaft ergibt sich aus dieser Weiterbildung ein weiterer Freiheitsgrad in der funktionalen Gestaltung des Wärmetauschers, der eine Abwägung zwischen einfacherer Querschnittsformen und komplexerer Querschnittsformen der Wärmetauscherstäbe ermöglicht. Insbesondere auch Kombinationen von Wärmetauscherstäben mit unterschiedlichen Querschnittsformen können die Effizienz des Wärmetauschers durch eine komplexere Umlenkung des durch den Wärmetauscher strömenden Gases steigern.

Im Rahmen einer weiter bevorzugten Ausführungsform des Wärmetauschers weist mindestens ein Wärmetauscherstab einen konstanten oder einen sich ändernden Querschnittsverlauf über seine Länge auf. Dabei kann die Änderung des Querschnittes über die Länge kontinuierlich oder diskret sein, oder der mindestens eine Wärmetauscherstab weist einen Querschnittsverlauf über seine Länge auf, der eine Kombination aus Bereichen mit konstanten Querschnitten und aus Bereichen mit sich über die Länge kontinuierlich oder diskret verändernden Querschnitten ist.

Hieraus ergibt sich ein weiterer Freiheitsgrad in der funktionalen Gestaltung des Wärmetauchers hinsichtlich einer Strömungsverzögerung und -umlenkung des Gases durch die Wärmetauscherstäbe. Durch unterschiedliche Querschnittsverläufe der Wärmetauscherstäbe über ihre Länge kann eine den Wärmetauscher passierende Strömung stärker umgelenkt und verzögert werden, wodurch eine höhere Effizienz aufgrund einer verstärkten Wärmeübertragung zwischen dem Gas und den Wärmetauscherstäben, erzielt werden kann. Beispielsweise können Wärmetauscherstäbe eine genoppte und/oder eine geriffelte Oberfläche und/oder eine gezackte Oberfläche aufweisen. Querschnittsverläufe der Oberflächen der Wärmetauscherstäbe können durch verschiedenen Kombinationen aus Erhebungen und Ausnehmungen an ihren Außenflächen gebildet sein

Eine weitere bevorzugte Ausführungsform des Wärmetauschers sieht vor, dass die Wärmetauscherstäbe geradlinig oder gebogen oder spiralförmig sind. Hieraus ergibt sich ein weiterer Freiheitsgrad in der funktionalen Gestaltung des Wärmetauschers, der für sich genommen und insbesondere in Kombination mit anderen Ausführungsformen des Wärmetauschers zu einer Steigerung der Effizienz des Wärmetauschers beitragen kann. Spiralförmige Wärmetauscherstäbe decken gegenüber geradlinigen Wärmetauscherstäben einen größeren Bereich des Strömungsquerschnittes ab und sorgen somit für eine höhere Umlenkung und Verzögerung des Gases, wodurch die Effizienz des Wärmetauschers gesteigert ist. Insbesondere können zum Beispiel spiralförmige Wärmetauscherstäbe mit zum Beispiel einer genoppten Oberfläche die Effizienz des Wärmetauschers weiter steigern. Weiter sind auch Kombinationen von geraden und/oder gebogenen und/oder spiralförmigen Wärmetauscherstäben in einem Wärmetauscher möglich.

Weiter sieht eine bevorzugte Ausführungsform des Wärmetauschers vor, dass mindestens ein Wärmetauscherstab hohl ist. Hohle Wärmetauscherstäbe ermöglichen materialseitige Kosteneinsparungen und dadurch eine günstigere Fertigung. Des Weiteren ermöglichen hohle Wärmetauscherstäbe insbesondere in Verbindung mit einem hohlen Träger eine Führung eines weiteren Luftstroms oder eines Temperiermediums innerhalb der Strukturen des Wärmetauschers. Dies kann zu einer Effizienzsteigerung beitragen.

In einer weiteren bevorzugten Ausführungsform des Wärmetauschers weisen die Wärmetauscherstäbe alle dieselbe Länge auf oder mehrere Wärmetauscherstäbe weisen unterschiedliche Längen auf.

Hieraus ergibt sich ein weiterer Freiheitsgrad in der funktionalen Gestaltung des Wärmetauschers. Durch die Nutzung unterschiedlich langer Wärmetauscherstäbe kann die Abdeckung durch den Wärmetauscher in der Draufsicht von der Stirnseite gesehen über den Querschnitt variiert werden. Hierdurch kann in denjenigen Bereichen in denen höhere Strömungsgeschwindigkeiten oder stärkere Durchströmungen zu erwarten sind eine höhere Abdeckung durch Wärmetauscherstäbe realisiert werden. So kommt es in diesen Bereich zu einer erhöhten Wechselwirkung und vermehrt zu Umlenkungen in beispielsweise auf Grund von Totzonen eines mit dem Wärmetauscher eingesetzten Ventilators schlechter durchströmte Bereiche.

In einer weiteren bevorzugten Ausführungsform des Wärmetauschers sind mehrere Wärmetauscherstäbe einzeln und/oder mehrere Wärmetauscherstäbe in Wärmetauschergruppierungen zusammengefast auf dem Träger angebracht.

Dicht gepackte Gruppierungen von Wärmetauscherstäben können eine stärkere Verzögerung und Umlenkung des Gases bewirken als einzelne Wärmetauscherstäbe und dadurch zu einer verbesserten Effizienz des Wärmetauschers beitragen.

In einer weiteren bevorzugten Ausführungsform des Wärmetauschers weist mindestens einer der Wärmetauscherstäbe eine Keramik, ein Polymerwerkstoff, insbesondere Polystyrol oder ABS, oder einen metallischen Werkstoff, insbesondere Edelstahl auf.

Mit dem erfindungsgemäßen Aufbau kann eine breitere Auswahl an Materialien mit verschiedenen Wärmeleitfähigkeiten eingesetzt werden als bei herkömmlichen Wärmetauschern. Daraus ergibt sich der Vorteil einer bedarfsgerechten Materialauswahl und daraus resultierend die Möglichkeit von produktionsseitigen und materialseitigen Kostenersparnissen. Wärmetauscherstäbe aus Keramik oder aus metallischen Werkstoffen weisen eine bessere Wärmeleitfähigkeit auf und weisen damit eine höhere materialbedingte Effizienz hinsichtlich einer Aufnahme und einer Abgabe von Wärme auf. Aufgrund der sich aus dem Aufbau des Wärmetauschers ergebenden hohen Anzahl an Kollisionen zwischen Gas und Wärmetauscherstäben kann eine effiziente Wärmeübertragung auch ohne Materialien mit guten wärmeleitenden Eigenschaften erzielt werden und so zum Beispiel kostengünstige und in der Fertigung sehr flexibel handhabbare Kunststoffe, insbesondere Polystyrol oder Acrylnitril-Butadien-Styrol-Copolymer (ABS), eingesetzt werden.

In einer weiteren Ausführungsform weist mindestens einer der Wärmetauscherstäbe ein Grundgerüst aus Kunststoff aus und ist zumindest teilweise mit einem Material mit höherer Wärmeleitfähigkeit beschichtet.

Weiter bevorzugt ist eine Ausführungsform des Wärmetauschers, in der die Wärmetauscherstäbe in Aufnahmen auf dem Träger angeordnet sind. Hieraus ergibt sich fertigungstechnisch die Möglichkeit die Wärmetauscherstäbe getrennt von den Trägern zu fertigen. Dadurch können die Wärmetauscherstäbe aus einem anderen Material als demjenigen der Träger gefertigt werden. Weiter ergibt sich die Möglichkeit, beschädigte Wärmetauscherstäbe nachträglich gegen unbeschädigte Wärmetauscherstäbe einfach auszutauschen oder eine Anzahl der Wärmetauscherstäbe gegen andere Wärmetauscherstäbe auszutauschen. So ist es im Rahmen dieser Ausführungsform zum Beispiel möglich, Wärmetauscherstäbe aus Kunststoff gegen Wärmetauscherstäbe aus Keramik zu tauschen oder geradlinige Wärmetauscherstäbe gegen spiralförmige Wärmetauscherstäbe auszutauschen. Damit ergibt sich insbesondere die Möglichkeit bei Verwendung eines stets gleichen Träger angepasst an die Einsatzanforderungen unterschiedliche Wärmetauscherstäbe zu verwenden.

In einer alternativen Ausführungsform des Wärmetauschers sind der Träger und die Wärmetauscherstäbe zusammen einstückig gefertigt.

Eine einstückige Fertigung kann beispielsweise mittels additiver Fertigungsverfahren wie zum Beispiel mittels 3D-Druck oder Stereolithografie realisiert werden. Im Vergleich zur getrennten Fertigung von Träger und Wärmetauscherstäben kann hier der Montageschritt, in dem die Träger mit Wärmetauscherstäben bestückt werden, entfallen.

Im Rahmen einer weiteren bevorzugten Ausführungsform des Wärmetauschers weist der Wärmetauscher mindestens eine Trennwand über die gesamte Längsachse des Wärmetauschers zur fluidisch getrennten Führung zweier Luftströme auf.

Beispielsweise kann die Trennwand von einem Mittelträger mit einem beispielsweise ringförmigen Querschnitt gebildet werden, der innerhalb eines einem Außenträgers oder eines Gehäuses positioniert ist. Innerhalb des Mittelträgers kann zusätzlichen ein Innenträger positioniert sein. Der Mittelträger trennt dann einen äußeren Luftstrom zwischen Außenträger oder Gehäuse und Mittelträger und einen inneren Luftstrom im Mittelträger oder zwischen Mittelträger und Innenträger fluidisch voneinander ab. Der Mittelträger kann dabei aus einem zumindest schwach thermisch leitfähigen Material ausgebildet sein und so die beiden Luftströme thermisch miteinander koppeln.

Die mindestens eine Trennwand kann aber auch ein separates Bauteil sein, dass an den mindestens einen Träger anschließt und zwei Luftströme fluidisch trennt. Die mindestens eine Trennwand kann dabei aus einem zumindest schwach thermisch leitfähigen Material ausgebildet sein und so die beiden Luftströme thermisch miteinander koppeln.

Durch fluidische Trennung zweier Luftströme im Wärmetauscher ergibt sich ein kompakter Aufbau. Die zusätzliche thermische Kopplung erhöht die Effizienz des Wärmetauschers über die Ausnutzung der Rekuperation über die Trennwand weiter.

Gemäß einem zweiten Aspekt betrifft die Erfindung ein Wärmetauschersystem umfassend mindestens zwei Wärmetauscher gemäß dem ersten Aspekt der Erfindung und mindestens ein Verbindungselement, das ausgebildet ist, mindestens zwei Wärmetauscher miteinander zu verbinden.

Hieraus ergibt sich vorteilhaft eine Möglichkeit eines modularen Aufbaus durch Verbinden mehrerer Wärmetauscher durch Verbindungselemente, so dass das Wärmetauschersystem beliebige Dimensionen annehmen kann und dadurch einfach an Einbaubedingungen angepasst werden kann.

Bei einem solchen modularen Aufbau mit mehreren Wärmetauschern, die bevorzugt in Reihe zu dem Wärmetauschersystem zusammengeschlossen werden können, ergibt es sich außerdem vorteilhaft, dass Wärmetauscher mit unterschiedlichen Ausführungsformen kombiniert werden können. Damit kann die Effizienz weiter gesteigert werden.

In einer weiteren vorteilhaften Weiterbildung des Wärmetauschersystems ist das mindestens eine Verbindungselement an mindestens einem Wärmetauscher ausgebildet.

Hieraus ergibt sich ein vereinfachtes Zusammensetzen der Wärmetaucher zu einem Wärmetauschersystem, da benötigte Verbindungselemente nicht als Einzelteile mitgeführt und an den Wärmetauschern montiert werden müssen, um diese zu einem Wärmetauschersystem zusammenzufügen. Zum Beispiel kann das mindestens eine Verbindungselement in Form einer Schnappverbindung an wenigstens einem Wärmetauscher ausgebildet sein. In diesem Fall würde sich das Zusammenfügen einzelner Wärmetauscher zu einem Wärmetauschersystem besonders einfach gestalten, indem zwei Wärmetauscher gegeneinander zusammengedrückt werden, sodass ein Schnapphaken der Schnappverbindung des einen Wärmetauschers mit einem Gegenstück des anderen Wärmetauschers formschlüssig verrastet. Auch das Lösen mehrerer Wärmetauscher kann mit einer Schnappverbindung auf einfache Art und Weise gelöst werden, indem die Schnappverbindung so gestaltet ist, dass der Schnapphaken von dem Gegenstück losgelöst werden kann, beispielsweise durch ein Zurückziehen des Schnapphakens oder durch Druck an einer Stelle, indessen Folge eine Hebelwirkung einsetzt, die den Schnapphaken von dem Gegenstück löst. Es sind jedoch auch andere Verbindungselemente möglich. Zum Beispiel können Wärmetauscher mit Innengewindeabschnitten und Außengewindeabschnitten ausgestattet sein, sodass die Wärmetauscher miteinander verschraubt werden können. Auch können magnetische Verbindungselemente genutzt werden, um Wärmetauscher auf einfache Weise miteinander zu verbinden und voneinander zu lösen.

Im Rahmen einer weiteren Ausführungsform des Wärmetauschersystems ist das mindestens eine Verbindungselement ein separates Bauteil, insbesondere ein in einem montieren

Zustand zwischen mindestens zwei Wärmetauschern gemäß dem ersten Aspekt angeordnetes Verbindungselement oder eine um zumindest Teile der Wärmetauscher angeordnete Aufnahme oder ein Gehäuse um die Wärmetauscher.

Dadurch können die Wärmetauscher auf einfache Art zu einem Wärmetauschersystem zusammengefügt werden. Möglich sind auch zum Beispiel elastische magnetische Verbindungselemente oder Schnappverbindungen, um die Wärmetauscher miteinander zu verbinden.

Bevorzugt umfasst das Wärmetauschersystem in einem montierten Zustand einen zwischen den mindestens zwei Wärmetauschern angeordneten Abstandshalter, wobei der Abstandshalter an mindestens einem der Wärmetauscheroder als separater Abstandshalter oder als Bestandteil des Verbindungselementes ausgebildet ist. Über einen solchen Abstandshalter kann die Einhaltung eines vorbestimmten Abstands eingehalten werden. Mögliche Ausführungsformen umfassen beispielsweise Anschläge für die Wärmetauscher am Verbindungselement oder über eine Einström- oder Ausströmebene mindestens eines der Wärmetauscher hervorstehende Ränder oder Elemente.

Gemäß einem dritten Aspekt betrifft die Erfindung ein Lüftungsgerät umfassend mindestens einen Wärmetauscher gemäß dem ersten Aspekt oder ein Wärmetauschersystem gemäß dem zweiten Aspekt und mindestens einen Ventilator betrifft, wobei der mindestens eine Ventilator bevorzugt bidirektional betreibbar ist.

Ein Lüftungsgerät mit einem erfindungsgemäßen Wärmetauscher ist ebenso wie der Wärmetauscher selbst hinsichtlich Kosten und Effizienz gegenüber vorbekannten Systemen verbessert.

In einer bevorzugten Ausführungsform des Lüftungsgerätes umfasst das Lüftungsgerät ein gemeinsames Gehäuse, in dem der mindestens eine Wärmetauscher oder das mindestens eine Wärmetauschersystem und der mindestens eine Ventilator angeordnet sind. Hieraus ergibt sich eine kompakte Form des Lüftungsgerätes, indem alle Komponenten in einem gemeinsamen Gehäuse integriert sind.

Gemäß einem vierten Aspekt betrifft die Erfindung ein Doppel-Lüftungsgerät zur Innenraumbelüftung. Das Doppel-Lüftungsgerät weist in einem gemeinsamen Gehäuse auf
- eine erste Luftführungseinrichtung zur Führung eines ersten Luftstroms, die einen ersten innenraumseitigen Auslass, einen ersten Strömungsraum, in welchem wenigstens ein erster bidirektional betreibbarer Ventilator angeordnet ist, und einen ersten außenseitigen Auslass aufweist,
- eine von der ersten Luftführungseinrichtung fluidisch getrennte zweite Luftführungseinrichtung zur Führung eines zweiten Luftstroms, die einen zweiten innenraumseitigen Auslass, einen zweiten Strömungsraum, in welchem wenigstens ein zweiter bidirektional betreibbarer Ventilator angeordnet ist, und einen zweiten außenseitigen Auslass aufweist,
- wenigstens einen Wärmetauscher gemäß dem ersten Aspekt der Erfindung, der sich in der ersten und in der zweiten Luftführungseinrichtung erstreckt, in beiden Luftführungseinrichtungen zwischen dem jeweiligen innenraumseitigen und dem außenseitigen Auslass angeordnet ist, und ausgebildet ist mittels des Mittelträgers oder der Trennwand, den ersten Luftstrom und den zweiten Luftstrom fluidisch getrennt, jedoch thermisch gekoppelt zu führen, wobei der Wärmetauscher in der ersten und der zweiten Luftführungseinrichtung jeweils zusätzlich einen Regenerator bildet,
- wobei der erste und der zweite innenraumseitige Auslass fluidisch getrennt in einem gemeinsamen innenraumseitigen Teilgehäuse angeordnet sind sowie der erste und der zweite außenseitige Auslass fluidisch getrennt in einem gemeinsamen außenseitigen Teilgehäuse angeordnet sind, und
- wobei der erste und der zweite Strömungsraum sowie der Wärmetauscher in einem gemeinsamen Mittelteil des Gehäuses angeordnet sind.

Gemäß einem fünften Aspekt betrifft die Erfindung ein Doppel-Lüftungsgerät zur Innenraumbelüftung. Das Doppel-Lüftungsgerät weist in einem gemeinsamen Gehäuse auf
- eine erste Luftführungseinrichtung zur Führung eines ersten Luftstroms, die einen ersten innenraumseitigen Auslass, einen ersten Strömungsraum, in welchem wenigstens ein erster bidirektional betreibbarer Ventilator (210) angeordnet ist, und einen ersten außenseitigen Auslass aufweist,
- eine von der ersten Luftführungseinrichtung fluidisch getrennte zweite Luftführungseinrichtung zur Führung eines zweiten Luftstroms, die einen zweiten innenraumseitigen Auslass, einen zweiten Strömungsraum, in welchem wenigstens ein zweiter bidirektional betreibbarer Ventilator (210) angeordnet ist, und einen zweiten außenseitigen Auslass aufweist,
- ein Wärmetauschersystem gemäß dem zweiten Aspekt der Erfindung, das sich in der ersten und in der zweiten Luftführungseinrichtung erstreckt, in beiden Luftführungseinrichtungen zwischen dem jeweiligen innenraumseitigen und dem außenseitigen Auslass angeordnet ist, und ausgebildet ist mittels des Mittelträgers oder der Trennwand, den ersten Luftstrom und den zweiten Luftstrom fluidisch getrennt, jedoch thermisch gekoppelt zu führen, wobei das Wärmetauschersystem in der ersten und der zweiten Luftführungseinrichtung jeweils zusätzlich einen Regenerator bildet,
- wobei der erste und der zweite innenraumseitige Auslass fluidisch getrennt in einem gemeinsamen innenraumseitigen Teilgehäuse angeordnet sind sowie der erste und der zweite außenseitige Auslass fluidisch getrennt in einem gemeinsamen außenseitigen Teilgehäuse angeordnet sind, und
- wobei der erste und der zweite Strömungsraum sowie das Wärmetauschersystem in einem gemeinsamen Mittelteil des Gehäuses angeordnet sind.

Derartige Doppel-Lüftungsgeräte sind besonders kompakt und effizient realisierbar, was durch die erfindungsgemäßen Wärmetauscher weiter unterstützt wird.Das Wärmetauschersystem gemäß dem zweiten Aspekt der Erfindung, das Lüftungsgerät gemäß dem dritten Aspekt der Erfindung und das Doppel-Lüftungsgerät des vierten Aspekts der Erfindung teilen die Vorteile und Ausführungsformen des Wärmetauschers gemäß dem ersten Aspekt der Erfindung.

Bevorzugte Ausführungsformen der Erfindung werden beispielhaft der beiliegenden Figuren erläutert. Es zeigen:
- Fig. 1 a:: eine Detailansicht einer Ausführungsform eines Wärmetauschers gemäß dem ersten Aspekt der Erfindung,
- Fig. 1 b:: eine Detailansicht einer weiteren Ausführungsform eines Wärmetauschers gemäß dem ersten Aspekt der Erfindung,
- Fig. 1 c:: eine Detailansicht einer weiteren Ausführungsform eines Wärmetauschers gemäß dem ersten Aspekt der Erfindung,
- Fig. 2 a:: eine Detailansicht einer weiteren Ausführungsform eines Wärmetauschers gemäß dem ersten Aspekt der Erfindung,
- Fig. 2 b:: eine Detailansicht einer weiteren Ausführungsform eines Wärmetauschers gemäß dem ersten Aspekt der Erfindung,
- Fig. 3 a:: eine Querschnittsansicht einer weiteren Ausführungsform eines Wärmetauschers gemäß dem ersten Aspekt der Erfindung,
- Fig. 3 b:: eine Draufsicht der Ausführungsform des Wärmetauschers der Fig. 3 a,
- Fig. 4 a:: eine Detailansicht einer weiteren Ausführungsform eines Wärmetauschers gemäß dem ersten Aspekt der Erfindung,
- Fig. 4 b:: eine Detailansicht der Ausführungsform des Wärmetauschers der Fig. 4 a,
- Fig. 5 a:: eine Schnittansicht einer weiteren Ausführungsform eines Wärmetauschers gemäß dem ersten Aspekt der Erfindung,
- Fig. 5 b:: eine Draufsicht der Ausführungsform des Wärmetauschers der Fig. 5 b,
- Fig. 6 a:: eine Schnittansicht einer weiteren Ausführungsform eines Wärmetauschers gemäß dem ersten Aspekt der Erfindung,
- Fig. 6 b:: eine Draufsicht der Ausführungsform des Wärmetauschers der Fig. 5 b,
- Fig. 7: eine Draufsicht einer weiteren Ausführungsform eines Wärmetauschers gemäß dem ersten Aspekt der Erfindung,
- Fig. 8 a:: eine Schnittansicht einer weiteren Ausführungsform eines Wärmetauschers gemäß dem ersten Aspekt der Erfindung,
- Fig. 8 b:: eine Draufsicht der Ausführungsform des Wärmetauschers der Fig. 8 a,
- Fig. 9:: eine Schnittansicht einer Ausführungsform eines Wärmetauschersystems gemäß dem zweiten Aspekt der Erfindung,
- Fig. 10:: eine Schnittansicht einer Ausführungsform eines Lüftungssystems gemäß dem dritten Aspekt der Erfindung.

In der nachfolgenden Beschreibung von Ausführungsbeispielen beziehen sich ähnliche Bezugszeichen in der Regel auf ähnliche Elemente.

Fig. 1 a zeigt einen Abschnitt eines Innenträgers 10 eines Wärmetauschers 100 mit Aufnahmen 5, in denen Wärmetauscherstäbe 30 angeordnet sind, wobei die Wärmetauscherstäbe 30 nur abschnittsweise dargestellt sind. Fig. 1 b zeigt einen Abschnitt des Innenträgers 10 des Wärmetauschers 100 mit Wärmetauscherstäben 30, die einstückig mit dem Innenträger 10 verbunden sind. Figur 1 c zeigt unterschiedlich angeordnete Aufnahmen 5 in einem Querschnitt des Innenträgers 10.

Die Aufnahmen 5 können sich wie in Fig. 1 a dargestellt radial in den Innenträger 10 erstrecken, sodass sich die in den Aufnahmen 5 angeordneten Wärmetauscherstäbe 30 radial in eine von dem Innenträger 10 abgewandte Richtung erstrecken. Fig. 1 c zeigt jeweils eine radial und eine schräg in einem Querschnitt eines Innenträgers 10 angeordnete Aufnahme 5. Durch schräg angeordnete Aufnahmen 5 in dem Innenträger 10, ergibt sich eine entsprechend schräge Anordnung der Wärmetauscherstäbe 30 an dem Innenträger 10.

Vorzugsweise sind die Wärmetauscherstäbe 30 und der Träger 10 als ein einstückiges Teil gefertigt, wie in Fig. 1 b gezeigt. Hierdurch kann eine Montage der Wärmetauscherstäbe 30 in den Aufnahmen 5 des Trägers 10vermieden werden, womit Fertigungsaufwand und Fertigungskosten eingespart werden können. Vorteilhaft können zu diesem Zweck additive Fertigungsverfahren, wie zum Beispiel 3D-Druckverfahren genutzt werden.

Fig. 2 a zeigt einen einzelnen Wärmetauscherstab 30 in einer Seitenansicht. Eine Länge des Wärmetauscherstabes 30 beträgt hier ein Vielfaches seiner größten Querschnittsabmessung. Der hier gezeigte Wärmetauscherstab 30 weist einen runden Querschnitt auf. Alternativ können Wärmetauscherstäbe auch ovale, rechteckige oder polygonale Querschnitt aufweisen.

Fig. 2 b zeigt mehrere Wärmetauscherstäbe 30, die zu einer Wärmetauschergruppierung 40 zusammengefasst sind. Die einzelnen Wärmetauscherstäbe 30 sind derart angeordnet, dass sie in einem unteren Abschnitt an einer Unterseite der Wärmetauschergruppierung 40 derart dicht aneinander liegen, dass der untere Abschnitt in einer Aufnahme 5 befestigt werden kann. Die Wärmetauscherstäbe 30 der gezeigten Wärmetauschergruppierung 40 weisen unterschiedliche Längen auf.

Fig. 3 a zeigt beispielhaft einen Querschnitt eines stark vergrößerten Abschnittes einer Ausführungsform eines Wärmetauscherstabes 31 mit einer genoppten Oberfläche. Die genoppte Oberfläche sorgt für eine zusätzliche Verwirbelung eines an dem Wärmetauscherstab 31 vorbeiströmenden Gases. Fig. 3 b zeigt eine Draufsicht auf eine Stirnfläche des Wärmetaucherstabes 31 aus Fig. 3 a. Somit ist in den Fig. 3 a und 3 b ein sich über die Länge des Wärmetauscherstabes 31 diskret verändernder Querschnitt gezeigt. Hieraus ergibt sich vorteilhaft eine stärke Verwirbelung eines an den Wärmetauscherstäben 31 vorbeiströmenden Gases und dadurch eine gesteigerte Effizienz des Wärmetauschers., dass Wärmetauscherstäbe 30 innen hohl gefertigt sind. Die Wärmetauscherstäbe 30 des Wärmetauschers 100 können gleiche Längen oder unterschiedliche Lägen aufweisen.

Fig. 4 a zeigt beispielhaft platzierte Wärmetauscherstäbe 30 in vier Ebenen E1 bis E4 in einer Draufsicht auf einen Innenträger 10. Figur 4 b zeigt die Wärmetauscherstäbe 30 in einer Draufsicht auf eine Stirnfläche des Innenträgers 10 entsprechend der in Fig. 4 a markierten Pfeilrichtung. Die Wärmetauscherstäbe 30 sind über die Ebenen E1 bis E4 derart platziert, dass ein Wärmetauscherstab 30 in der Ebene E1 den in der Ebene E2 nachfolgenden Wärmetauscherstab 30 teilweise verdeckt. Weiter sind die Wärmetauscherstäbe 30 nur über jede zweite Ebene parallel angeordnet und zu jeder benachbarten Ebene versetzt angeordnet. Zum Beispiel ist der Wärmetauscherstab 30 in der ersten Ebene E1 versetzt zu dem Wärmetauscherstab 30 in der zweiten Ebene E2 und parallel zu dem Wärmetauscherstab in der Ebene E3 angeordnet. Aufgrund einer derartig versetzten Anordnung der Wärmetauscherstäbe 30 auf einem Träger 10, 15, 20 kann ein durch den Wärmetauscher 100 strömendes Gas keinen direkten und geraden Pfad durch den Wärmetauscher 100 nehmen. Vielmehr wird das durch den Wärmetauscher 100 strömende Gas an jedem Wärmetauscherstab auf diesen stoßen und anschließend zu beiden Seiten des Wärmetaucherstabes 100 an diesen vorbeiströmen. Dieser Vorgang wiederholt sich an jedem Wärmetauscherstab 30, was einen effizienten Wärmeübergang zwischen dem Gas und den Wärmetauscherstäben 30 zur Folge hat. Unterschiedliche Querschnittsformen und Oberflächenbeschaffenheiten der Wärmetauscherstäbe 30 verstärken die Effizienz des Wärmeübergangs zwischen dem Gas und den Wärmetauscherstäben 30 weiter.

Fig. 5 a zeigt einen Längsschnitt eines Wärmetauschers 100 mit einem Innenträger 10 und mit auf dem Innenträger 10 angeordneten Wärmetauscherstäben 30. Die Wärmetauscherstäbe 30 sind hier in zu einer Längsachse des Wärmetauschers orthogonalen Ebenen angeordnet. Die Wärmetauscherstäbe 30 sind in jeder nachfolgenden Ebene um eine Winkellage zu einer vorhergehenden Ebene der Wärmetauscherstäbe 30 verdreht. Durch die verdrehte Anordnung einer Ebene an Wärmetauscherstäben 30 zu einer vorhergehenden Ebene an Wärmetauscherstäben 30, verdecken sich die Wärmetaucherstäbe 30 gegenseitig, sodass ein durch die Wärmetauscherstäbe 30 strömendes Gas keinen freien durchgehenden Pfad durch den Wärmetauscher nehmen kann, sondern bei einer Durchquerung jeder Ebene mit Wärmetauscherstäben 30 der jeweiligen Ebene kollidiert und umgelenkt und verzögert wird. Hieraus ergibt sich eine gesteigerte Effizienz des Wärmetauschers 100. Beispielhaft sind in Fig. 5 a zwei Ebenen mit C (durchgehender Pfeil) und D (gestrichelter Pfeil) gekennzeichnet. Fig. 5 b zeigt eine Draufsicht auf eine Stirnfläche des Wärmetauschers 100. Exemplarisch sind in der Draufsicht nur die zueinander um eine Winkellage verschobenen Wärmetauscherstäbe 30 der Ebenen C und D dargestellt. Durch die Versetzung der Wärmetauscherstäbe 30 der Ebenen C und D wird ein größerer Anteil eines von einem Gas durchströmbaren Querschnitts des Wärmetauschers 100 verdeckt, wodurch es zu einer verstärkten Umlenkung des durch den Wärmetauscher 100 strömenden Gases kommt. Bevorzugt sind die Wärmetauscherstäbe 30 über die gesamte Länge des Innenträgers 10 derart dicht angeordnet und über die Ebenen derart zueinander versetzt, dass in der Draufsicht keine offene Verbindung durch den Wärmetauscher sichtbar ist. Mit anderen Worten: Inder Draufsicht auf die Stirnfläche des Wärmetauschers 100 bildet die Vielzahl an Wärmetauscherstäben 30 dann eine blickdichte geschlossene Fläche. Hieraus resultiert ein besonders effizienter Wärmeaustausch zwischen einem durch den Wärmetauscher 100 strömenden Gases und den Wärmetauscherstäben 30 aufgrund der Vielzahl an Kollisionen zwischen dem Gas und den Wärmetauscherstäben 30. Weiter wird durch die versetzte Anordnung der Wärmetauscherstäbe 30 eine gleichmäßige Abdeckung des Strömungsquerschnittes durch die Wärmetauscherstäbe 30 erzielt. Der in Fig. 5 a und Fig. 5 b gezeigt Wärmetauscher 100 kann in ein Gehäuse 50 integriert sein, das den Wärmetauscher 100 in Form einer den Innenträger 10 umhüllenden Mantelfläche umfasst.

Fig. 6 a zeigt einen Längsschnitt eines Wärmetauschers 110 mit einem Innenträger 10 und einem Außenträger 15. Der Außenträger 15 weist in der gezeigten Ausführungsform ein ringförmiges Hohlprofil mit einem Durchmesser und einer Länge auf und der Innenträger 10 weist ein zylindrisches Vollprofil mit einem kleineren Durchmesser als derjenige des Außenträgers und einer in etwa der Länge des Außenträgers 15 entsprechenden Länge auf. Der Innenträger 10 ist konzentrisch in dem Außenträger 15 angeordnet, sodass sich beide Träger 10, 15 in eine Richtung erstrecken und zwischen ihnen ein ringförmiger Strömungskanal gebildet ist, der sich in Erstreckungsrichtung der Längsachsen der Träger 10, 15 erstreckt. Auf einer Außenseite des Innenträgers 10 und auf einer Innenseite des Außenträgers 15 sind Wärmetauscherstäbe 30 angeordnet, die sich in den zwischen den Trägern 10, 15 gebildeten Strömungskanal erstrecken. Die Wärmetauscherstäbe 30 des Außenträgers 15 sind ausreichend lang, sodass sie sich bis an den Innenträger 10 erstrecken. Die Wärmetauscherstäbe 30 des Innenträgers 10 sind so lang, sodass sie sich bis an den Außenträger 15 erstrecken. Dadurch kann der Außenträger 15 auf den Wärmetauscherstäben 30 des Innenträgers 10 "aufliegen". Durch die dicht anliegenden Wärmetauscherstäbe 30 der Träger 10, 15 ist der Außenträger 15 in seiner Position fixiert und kann nicht verrutschen oder sich verdrehen. Ein Gas kann durch den ringförmigen Strömungskanal zwischen dem Außenträger 15 und dem Innenträger 10 strömen. Dabei entsteht zwangsläufig eine Vielzahl an Kollisionen zwischen Partikeln des Gases und den Wärmetauscherstäben 30, in deren Folge es zu einer Vielzahl an Wärmeübergängen zwischen dem Gas und den Wärmetauscherstäben 30 kommt. Der Wärmetauscher 100 kann zusätzlich in einem Gehäuse 50 integriert sein oder der Außenträger 15 bildet das Gehäuse 50.

Fig. 6 b zeigt eine Draufsicht auf eine Stirnfläche des Wärmetauschers 110 aus Fig. 6 a. In dieser Ansicht sind die Wärmetauscherstäbe 30 der Ebenen C (durchgehender Pfeil) und D (gestrichelter Pfeil) aus Fig. 6 a dargestellt. Die Ebenen sind um eine Winkellage zueinander versetzt, sodass die Wärmetauscherstäbe 30 einer Ebene die Wärmetauscherstäbe 30 einer nachfolgenden Ebene teilweise verdecken. Hierdurch wird einem durch den ringförmigen Strömungskanal strömenden Gas ein direkter Pfad durch den Strömungskanal mit wenigen Kollision mit den Wärmetauscherstäben 30 verwehrt. Vielmehr wird durch die versetzte Anordnung der Wärmetauscherstäbe 30 dem Gas ein Pfad durch den Strömungskanal mit einer Vielzahl an zwangsläufigen Kollisionen mit den Wärmetauscherstäben 30 aufgezwungen. Hierdurch entsteht eine effektive Wärmeübertragung zwischen dem Gas und den Wärmetauscherstäben 30.

Fig. 7 zeigt eine Draufsicht auf eine Stirnfläche eines Wärmetauschers 120 mit einem ringförmigen hohlen Außenträger 15 und einem zylindrischen Innenträger 10 mit einem Vollprofil. Der Innenträger 10 ist konzentrisch in dem Außenträger 15 angeordnet, sodass sich beide Träger 10,15 in eine Richtung erstrecken. An der Innenfläche des Außenträgers 15 und an der Außenfläche des Innenträgers 10 sind Wärmetauscherstäbe 30 angeordnet, die sich in einen zwischen dem Außenträger 15 und dem Innenträger gebildeten ringförmigen Strömungskanal erstrecken. Zwischen dem Innenträger 10 und dem Außenträger 15 verläuft eine Trennwand 90 vertikal durch den ringförmigen Strömungskanal. Die Trennwand 90 erstreckt sich weiter entlang einer Länge des Wärmetauschers und trennt den ringförmigen Strömungskanal in zwei fluidisch getrennte aber thermisch gekoppelte Strömungskammern.

Fig. 8 a zeigt einen Längsschnitt eines Wärmetauschers 130 mit einem ringförmigen Außenträger 15, einem ringförmigen Mittelträger 20 und einem zylindrischen Innenträger 10. Die Träger 10, 15, 20 sind ineinander koaxial angeordnet, sodass der Innenträger 10 koaxial in dem Mittelträger 20 angeordnet ist und der Mittelträger 20 koaxial in dem Außenträger 15 angeordnet ist. Die Träger 10, 15, 20 erstrecken sich in eine Richtung. Zwischen dem Außenträger 15 und dem Mittelträger ist ein äußerer ringförmiger Strömungskanal gebildet und zwischen dem Mittelträger 20 und dem Innenträger 10 ist ein innerer ringförmiger Strömungskanal gebildet. Auf der Innenseite des Außenträgers 15 und auf der Außenseite des Innenträgers 10 sowie auf der Innen- und Außenseite des Mittelträgers 20 sind Wärmetauscherstäbe 30 angeordnet. Die Wärmetauscherstäbe erstrecken sich in den äußeren und inneren Strömungskanal.

Fig. 8 b zeigt eine Draufsicht auf eine Stirnfläche des Wärmetauschers 130 aus Fig. 12 a. Der ringförmige Mittelträger 20 teilt den Rauml zwischen dem Außenträger 15 und dem Innenträger 10 in zwei fluidisch voneinander getrennte aber thermisch gekoppelte Strömungsräume. Dies ermöglicht die Führung zweier Luftströme thermisch gekoppelt, aber fluidisch getrennt, was die Effizienz des Wärmetauschers verbessert und eine Nutzung beispielweise in einem Doppel-Lüftungsgerät ermöglicht.

Fig. 9 zeigt ein Längsschnitt eines Wärmetauschersystems 200 umfassend zwei Wärmetauscher 100. Die Wärmetauscher 100 umfassen je einen zylindrischen Innenträger 10 und einen hohlen ringförmigen Außenträger 15, sowie auf den Trägern 10, 15 angeordnete Wärmetauscherstäbe 30, die sich vom Außenträger 15 oder dem Innenträger 10 erstrecken. Der Innenträger 10 ist konzentrisch in dem Außenträger 15 angeordnet, sodass sich beide Träger 10, 15 in eine Richtung erstrecken. Die Außenträger 15 der Wärmetauscher 100 sind in dieser Ausführungsform länger als die Innenträger 10 ausgeführt und stehen zu einer ersten Seite über die Innenträger 10 hervor. An einer ersten Seite der Außenträger 15, die über die Innenträger 10 hinausragt, weisen die Außenträger 15 ein männliches Verbindungselement 60 auf. An einer der ersten Seite in Längsrichtung des Wärmetauschers 100 gegenüberliegenden zweiten Seite der Außenträger 15, weisen diese ein weibliches Verbindungselement 70 auf. Die Verbindungselemente 60, 70 sind in der gezeigten Ausführungsform an einer Verbindungsstelle miteinander verrasten. Durch das Überstehen der Außenträger 15 über die Innenträger 10 entsteht durch das Zusammenstecken der Wärmetauscher 100 an der Verbindungsstelle ein Spalt 80. Der Spalt 80 sorgt für eine zusätzliche Verwirbelung des durch das Wärmetauschersystem 200 strömenden Gases, wodurch Gaspartikel die einen Wärmetauscher 100 des Wärmetauschersystems 200 passiert haben, an einer anderen Stelle in den nachfolgenden Wärmetauscher 100 des Wärmetauschersystems 200 eintreten, als der sie aus dem ersten Wärmetaucher 100 ausgetreten sind. Die Verbindungselemente funktionieren hier also auch als Abstandshalter.

Fig. 10 zeigt ein Lüftungssystem 300 mit einem Wärmetauscher 100 aus Fig. 6 a in einem Längsschnitt und einem koaxial hinter dem Wärmetauscher 100 angeordneten Ventilator 210. Der Wärmetauscher 100 umfasst einen zylindrischen Innenträger 10 und einen hohlen ringförmigen Außenträger 15. Der Innenträger 10 ist koaxial in dem Außenträger 15 angeordnet, sodass sich beide Träger 10, 15 in eine Richtung erstrecken und zwischen sich einen ringförmigen Strömungskanal bilden. Auf beiden Trägern sind Wärmetauscherstäbe 30 angeordnet, die sich von diesen erstrecken. Der Ventilator 210 ist bidirektional betreibbar, sodass der Ventilator 210 den Wärmetäuscher 100 in zwei entgegengesetzten Strömungsrichtungen mit Gas durchströmen kann. Im Betrieb des Ventilators 210 in eine erste Richtung, kann der Ventilator 210 beispielsweise Raumluft entlang der ersten Richtung durch den Wärmetauscher 100 fördern. Im Betrieb des Ventilators 210 in eine zweite zur ersten Richtung entgegengesetzte Richtung kann der Ventilator 210 ein beispielsweise Außenluft entlang der zweiten Richtung durch den Wärmetauscher 100 fördern.

Dabei kollidiert die Raumluft zwangsläufig mit den Wärmetauscherstäben 30, wodurch eine Wärme der Raumluft auf die Wärmetauscherstäbe 30 übertragen wird, die als Zwischenspeicher für die thermische Energie dienen. Anschließend kann der Ventilator 210 in seiner zweiten Förderrichtung betrieben werden. Hierdurch fördert der Ventilator 210 Außenluft durch den Wärmetauscher 100, wobei Außenluft zwangsläufig mit den erwärmten Wärmetauscherstäben 30 kollidiert, wobei Wärmeder Wärmetauscherstäbe 30 auf die kältere Frischluft übertragen wirdund sich diese erwärmt.

Das Lüftungssystem 300 kann in einer weiteren Ausführungsform eine Vielzahl an koaxial angeordneten Wärmetauschern 100 umfassen, die modular zu einem Wärmetauschersystem 200 zusammengesetzt sein können. In weiteren Ausführungsformen können einzelne Wärmetauscher 100 eines Wärmetauschersystems 200 eine unterschiedliche Anzahl von Wärmetauscherstäben 30 mit verschiedenen Querschnittsformen und/oder Längen und/oder Oberflächenbeschaffenheiten aufweisen und/oder aus unterschiedlichen Materialen mit unterschiedlichen Wärmeleitfähigkeiten gebildet sein.

### Bezugszeichen

- 5: Aufnahme
- 10: Innenträger
- 15: Außenträger
- 20: Mittelträger
- 30: Wärmetauscherstab
- 31: Wärmetauscherstab
- 40: Wärmetauschergruppierung
- 50: Gehäuse
- 60: Verbindungselement männlich
- 70: Verbindungselement weiblich
- 80: Spalt
- 90: Trennwand
- 100: Wärmetauscher
- 110: Wärmetauscher
- 120: Wärmetauscher
- 130: Wärmetauscher
- 200: Wärmetauschersystem
- 210: Ventilator
- 300: Lüftungsgerät
- 400: Doppel-Lüftungsgerät

## Patentansprüche

1. Wärmetauscher (100) ausgebildet als Gas-Festkörper-Wärmetauscher umfassend mindestens einen Träger (10, 15, 20) mit einer Vielzahl von an dem Träger angeordneten Wärmetauscherstäben (30), wobei die Wärmetauscherstäbe sich strahlenförmig von dem Träger erstrecken.

2. Wärmetauscher (100) nach Anspruch 1, bei dem der mindestens eine Träger ein Innenträger (10) ist, von dessen Außenfläche sich die Wärmetauscherstäbe (30) erstrecken oder ein Außenträger (15) von dessen Innenfläche sich die Wärmetauscherstäbe (30) erstrecken oder ein Mittelträger (20) ist, von dessen Innenfläche und von dessen Außenfläche sich Wärmetauscherstäbe erstrecken, wobei insbesondere der Außenträger ein Gehäuse bildet oder in einem Gehäuse (50) integriert ist.

3. Wärmetauscher (100) nach einem der vorstehenden Ansprüche, bei dem die Wärmetauscherstäbe (30) derart angeordnet sind, dass die Wärmetauscherstäbe in einer Draufsicht auf eine Stirnfläche des Wärmetauschers betrachtet eine geschlossene Fläche ergeben, wobei bevorzugtzusätzlich in dieser Draufsicht auf eine Stirnfläche des Wärmetauschers mindestens ein Wärmetauscherstab von einem weiteren Wärmetauscherstab verdeckt wird, wobei weiter bevorzugt eine Vielzahl von Wärmetauscherstäben von einer Vielzahl von weiteren Wärmetauscherstäben verdeckt wird.

4. Wärmetauscher (100) nach einem der vorstehenden Ansprüche, wobei mehrere der Wärmetauscherstäbe (30) innerhalb mindestens einer, bevorzugt orthogonal zur Längsachse des Wärmetauschers angeordneten, Ebene in gleichmäßigen oder ungleichmäßigen Abständen zueinander auf dem Träger (10, 15, 20) angeordnet sind und/oder wobei die Ebenen zueinander gleich oder ungleich beabstandet sind und/oder wobei der wenigstens eine Träger (10, 15, 20) einen kreisrunden, ovalen, rechteckigen oder polygonalen Querschnitt aufweist.

5. Wärmetauscher (100) nach einem der vorstehenden Ansprüche, bei dem jeweils mehrere Wärmetauscherstäbe (30), insbesondere alle Wärmetauscherstäbe gleich aufgebaut sind und/oder bei dem mindestens einer der Wärmetauscherstäbe (30) einen runden, ovalen, rechteckigen oder polygonalen Querschnitt aufweist und eine Länge des Wärmetauscherstabes ein Vielfaches der größten Querschnittsabmessung des Wärmetauscherstabes beträgt.

6. Wärmetauscher (100) nach einem der vorstehenden Ansprüche, bei dem mindestens einer der Wärmetauscherstäbe (30) einen konstanten oder einen sich ändernden Querschnittsverlauf über seine Länge aufweist, wobei die Änderung des Querschnitts über die Länge kontinuierlich oder diskret ist, oder bei dem mindestens einer der Wärmetauscherstäbe (30) einen Querschnittsverlauf über seine Länge aufweist, der eine Kombination aus Bereichen mit konstanten Querschnitten und aus Bereichen mit sich über die Länge kontinuierlich oder diskret verändernden Querschnitten ist.

7. Wärmetauscher (100) nach einem der vorstehenden Ansprüche, bei dem mindestens einer der Wärmetauscherstäbe (30) geradlinig oder gebogen oder spiralförmig ausgebildet ist und/oder bei dem mindestens einer der Wärmetauscherstäbe (30) hohl ist.

8. Wärmetauscher (100) nach einem der vorstehenden Ansprüche, wobei die Wärmetauscherstäbe (30) alle die gleiche Länge aufweisen oder mehrere Wärmetauscherstäbe (30) unterschiedliche Längen aufweisen und/oder wobei mehrere Wärmetauscherstäbe (30) einzeln und/oder mehrere Wärmetauscherstäbe (30) in Wärmetauschergruppierungen (40) zusammengefasst auf dem Träger (10, 15, 20) angebracht sind und/oder wobei mindestens einer der Wärmetauscherstäbe (30) eine Keramik, ein Polymerwerkstoff, insbesondere Polystyrol oder ABS, oder ein metallischer Werkstoff, insbesondere Edelstahl aufweist.

9. Wärmetauscher (100) nach einem der vorstehenden Ansprüche, wobei die Wärmetauscherstäbe (30) in Aufnahmen (5) auf dem Träger (10, 15, 20) angeordnet sind oder bei dem der Träger (10, 15, 20) und die Wärmetauscherstäbe (30) zusammen einstückig gefertigt sind.

10. Wärmetauscher (100) nach einem der vorstehenden Ansprüche, aufweisend mindestens eine Trennwand zur fluidisch getrennten Führung zweier Luftströmungen über die gesamte Längsachse des Wärmetauschers.

11. Wärmetauschersystem (200) umfassend mindestens zwei Wärmetauscher (100) nach einem der vorstehenden Ansprüche, und mindestens ein Verbindungselement, das ausgebildet ist, mindestens zwei Wärmetauscher miteinander zu verbinden.

12. Wärmetauschersystem (200) nach Anspruch 11, bei dem das mindestens eine Verbindungselement an mindestens einem Wärmetauscher ausgebildet ist oder bei dem das mindestens eine Verbindungselement ein separates Bauteil ist, insbesondere ein in einem montieren Zustand zwischen mindestens zwei Wärmetauschern (100) nach den Ansprüchen 1 bis 18 angeordnetes Verbindungselement oder eine um zumindest Teile der Wärmetauscher angeordnete Aufnahme oder ein Gehäuse um die Wärmetauscher ist.

13. Lüftungsgerät (300) umfassend mindestens einen Wärmetauscher (100) nach einem der Ansprüche 1 bis 10 oder mindestens ein Wärmetauschersystem (200) nach einem der Ansprüche 11 bis 12 und mindestens einem Ventilator (210), wobei der mindestens eine Ventilator bevorzugt bidirektional betreibbar ist, insbesondere weiter umfassend ein gemeinsames Gehäuse, in dem der mindestens eine Wärmetauscher (100) oder das mindestens eine Wärmetauschersystem (200) und der mindestens eine Ventilator (210) angeordnet sind.

14. Doppel-Lüftungsgerät (400) zur Innenraumbelüftung, aufweisend in einem gemeinsamen Gehäuse (50)
- eine erste Luftführungseinrichtung zur Führung eines ersten Luftstroms, die einen ersten innenraumseitigen Auslass, einen ersten Strömungsraum, in welchem wenigstens ein erster bidirektional betreibbarer Ventilator (210) angeordnet ist, und einen ersten außenseitigen Auslass aufweist,
- eine von der ersten Luftführungseinrichtung fluidisch getrennte zweite Luftführungseinrichtung zur Führung eines zweiten Luftstroms, die einen zweiten innenraumseitigen Auslass, einen zweiten Strömungsraum, in welchem wenigstens ein zweiter bidirektional betreibbarer Ventilator (210) angeordnet ist, und einen zweiten außenseitigen Auslass aufweist,
- wenigstens einen Wärmetauscher (100) gemäß einem der Ansprüche 2 bis 10, der sich in der ersten und in der zweiten Luftführungseinrichtung erstreckt, in beiden Luftführungseinrichtungen zwischen dem jeweiligen innenraumseitigen und dem außenseitigen Auslass angeordnet ist, und ausgebildet ist mittels des Mittelträgers (20) oder der Trennwand (90), den ersten Luftstrom und den zweiten Luftstrom fluidisch getrennt, jedoch thermisch gekoppelt zu führen, wobei der Wärmetauscher (100) in der ersten und der zweiten Luftführungseinrichtung jeweils zusätzlich einen Regenerator bildet,
- wobei der erste und der zweite innenraumseitige Auslass fluidisch getrennt in einem gemeinsamen innenraumseitigen Teilgehäuse angeordnet sind sowie der erste und der zweite außenseitige Auslass fluidisch getrennt in einem gemeinsamen außenseitigen Teilgehäuse angeordnet sind, und
- wobei der erste und der zweite Strömungsraum sowie der Wärmetauscher (100) in einem gemeinsamen Mittelteil des Gehäuses (50) angeordnet sind.

15. Doppel-Lüftungsgerät (400) zur Innenraumbelüftung, aufweisend in einem gemeinsamen Gehäuse (50)
- eine erste Luftführungseinrichtung zur Führung eines ersten Luftstroms, die einen ersten innenraumseitigen Auslass, einen ersten Strömungsraum, in welchem wenigstens ein erster bidirektional betreibbarer Ventilator (210) angeordnet ist, und einen ersten außenseitigen Auslass aufweist,
- eine von der ersten Luftführungseinrichtung fluidisch getrennte zweite Luftführungseinrichtung zur Führung eines zweiten Luftstroms, die einen zweiten innenraumseitigen Auslass, einen zweiten Strömungsraum, in welchem wenigstens ein zweiter bidirektional betreibbarer Ventilator (210) angeordnet ist, und einen zweiten außenseitigen Auslass aufweist,
- ein Wärmetauschersystem (200) gemäß einem der Ansprüche 11 bis 12, das sich in der ersten und in der zweiten Luftführungseinrichtung erstreckt, in beiden Luftführungseinrichtungen zwischen dem jeweiligen innenraumseitigen und dem außenseitigen Auslass angeordnet ist, und ausgebildet ist mittels des Mittelträgers (20) oder der Trennwand (90), den ersten Luftstrom und den zweiten Luftstrom fluidisch getrennt, jedoch thermisch gekoppelt zu führen, wobei das Wärmetauschersystem (200) in der ersten und der zweiten Luftführungseinrichtung jeweils zusätzlich einen Regenerator bildet,
- wobei der erste und der zweite innenraumseitige Auslass fluidisch getrennt in einem gemeinsamen innenraumseitigen Teilgehäuse angeordnet sind sowie der erste und der zweite außenseitige Auslass fluidisch getrennt in einem gemeinsamen außenseitigen Teilgehäuse angeordnet sind, und
- wobei der erste und der zweite Strömungsraum sowie das Wärmetauschersystem in einem gemeinsamen Mittelteil des Gehäuses (50) angeordnet sind.
